# EUROPÄISCHE PATENTSCHRIFT

(11) **EP 0 171 551 B1**
(45) Veröffentlichungstag und Bekanntmachung des Hinweises auf die Patenterteilung: **24.10.1990**
(21) Anmeldenummer: 85107748.7
(22) Anmeldetag: 22.06.1985
(51) Int. Cl.: A62B 18/10, A62B 9/02, A62B 18/00

(54) **Atemmaske**
Breathing mask
Masque respiratoire

(30) Priorität: 16.08.1984 DE 8424181 U
(43) Veröffentlichungstag der Anmeldung: 19.02.1986
(73) Patentinhaber: DORNIER GMBH, D-88004 Friedrichshafen (DE)
(72) Erfinder: Preiss, Helmut, D-7775 Bermatingen (DE); Hauser, Gerhard, D-7990 Friedrichshafen 24 (DE)
(74) Vertreter: Landsmann, Ralf, Dipl.-Ing.

(56) Entgegenhaltungen:
- GB-A- 957 727
- US-A- 2 744 524
- US-A- 4 039 620
- US-A- 4 066 076

## Beschreibung

Die Neuerung betrifft eine Atemmaske zur Atmung der in einem Raum enthaltenen Umgebungsluft, enthaltend ein Ein- und Ausatemventil, einen wahlweise am Ausatemventil anschließbaren flexiblen Schlauch und eine am Ausatemventil oder an den Schlauch anschließbare und mit einer Kartusche versehene Filtereinrichtung.

Atemmasken werden als Atemschutzgeräte hauptsächlich im Bergbau und bei der Feuerwehr verwendet. Ähnliche Atemschutzmasken finden auch im militärischen Bereich Anwendung. Alle derartigen Atemschutzmasken sind hinreichend bekannt. Sie sollen Personen vor Sauerstoffmangel und/oder vor für die Atmung schädlichen Luftbeimengungen, z.B. Schwebestoffe und/oder Gase schutzen. Auch zählen hierzu Filter-, Sauerstoff- und Frischluftgeräte.

Befinden sich Personen in einer Umgebung, in welcher die Atemluft von schadlichen Stoffen angereichert, durchsetzt oder verseucht (kontaminiert) ist, so ist as üblich, diese Personen mit derartigen Atemschutzgeräten auszurüsten, um sie davor zu schützen. Diese Atemschutzgeräte bestehen im allgemeinen aus einer über das Gesicht zu ziehenden und mit einem Filter versehenen Maske. Je nach Einsatzort kann dabei zwischen dem Maskenmundstück und dem Filter ein flexibler Schlauch angeordnet sein. Das Ein-und Ausatmen geschieht dabei stets durch den Filter und den eventuell zwischen diesem und des Maskenmundstück zwischengeordneten Schlauch.

Bei Atemmasken, bei welchen zum Ein- und Ausatmen je ein Aus- und ein Einatemventil vorgesehen ist, sind beide dafür vorgesehenen Mundstücke zueinander versetzt angeordnet. Meist liegt hierbei das Mundstück mit dem Einatemventil in Höhe der Nase und das das Ausatemventil enthaltende Mundstück direkt vor dem Mund. Der Filter ist dabei mit oder ohne Schlauch an das Mundstück anschließbar. Das darüber liegende, das Einatemventil enthaltende Mundstück ist im Maskenkörper integriert, das heißt dieser besitzt praktisch keinen größeren Vorbau.

Eine derartige Maske ist aus der GB-A-957 727 bekannt. Darin wird eine Atemmaske für medizinisches Personal beschrieben mit getrennt voneinander angeordneten Ein- und Ausatemventilen, bei der an dem Ausatemventil auch ein flexibler Schlauch anschließbar ist. Eine Filterung der Ausatemluft findet bei der beschriebenen Maske nur im Falle des Nichtvorhandenseins des Schlauches unmittelbar am Ausstemventil über eine Filtereinrichtung, bestehend aus Glasfaser, Urethanschaum oder Ähnlichem statt.

Aufgabe der Erfindung ist es, eine Atemmaske so auszubilden, daß damit in einem nach außen abgeschlossenen. Raum eine die Atemmaske tragende Person in ihrer Bewegungsfreiheit uneingeschränkt ausatmen kann, ohne die Umgebungsluft mit C0₂ zu kontaminieren. Insbesondere soll eine C0₂-Kontaminierung in einem auch von Personen ohne Atemmaske benutzten Raum verhindert werden.

Neuerungsgemäß sind zur Lösung der gestellten Aufgabe die Merkmale des kennzeichnenden Teils des Anspruchs 1 vorgesehen. Vorteilhafte Ausgestaltungen der Neuerung ergeben sich aus den Unteransprüchen.

Der Vorteil der Neuerung besteht darin, daß mit derartigen Atemmasken ausgerüstete Personen die Atmosphäre in von außen abgeschlossenen bemannten Rettungseinrichtungen (Kammern) über längere Zeit nicht mit Kohlendioxid kontaminieren. Der durch das Atmen verbrauchte Sauerstoff wird der in der Kammer vorhandenen Atmosphäre zugeführt und ersetzt. Das beim Ausatmen abgegebene Kohlendioxid (C0₂) wird vor Eintritt in die Atmosphäre der Aufenthaltskammer von der mit einer Lithiumhydroxid LiOH-Kartusche als cO₂-Absorber versehenen Filtereinrichtung ausgefiltert. Die Kapazität dieser Filtereinrichtung ist dabei bestimmt durch die Kapazität des Einzelfilters und der Anzahl der vorhandenen oder mitgeführten Wechselfilter LiOH-Kartuschen.

Die damit erzielte personenbezogene CO_{Z}-Bindung gewährt eine weitgehend von CO₂ freie Kammeratmosphäre, so daß Personen, welche nicht über eine derartige Atemmaske atmen können, z.B. verletzte, direkt ein- und ausatmen können, ohne daß die Atmosphäre in der Kammer übermäßig belastet wird. Durch die Verwendung von Lithiumhydroxid LiOH wird eine höhere Bindungskapazität von C0₂ bei wesentlich geringerem Volumen als mit bisher üblichen Chemikalien, wie Atemkalk oder Sodalime erzielt. Die Gefahr, welche vom LiOH-Staub für den Organismus ausgeht (Verätzung), wird hierbei durch Verwendung von LiOH-Granulat und dem Filtermaterial (Gewebe) sowie durch die Lage im Atmungsprozeß ausgeschlossen. Das LiOH-Granulat und Filtermaterial erzeugen nur einen geringen Atemwiderstand, wodurch ein Atem problemlos über längere Zeit (mehrere Stunden) möglich ist.

Die Verwendung eines zwischen dem Ausatemventil an der Atemmaske und dem Mundstück der Filtereinrichtung anschließbaren flexiblen Schlauches hat den Vorteil, daß die Filtereinrichtung z.B. an die Wand der Kammer gehängt werden kann und so der Träger der Atemmaske entlastet ist. Durch Anschluß eines anderen flexiblen Schlauches an das Mundstück des Einatemventils ist es dem Benutzer der Atemmaske möglich, Umgebungsluft z.B. aus den höher gelegenen Bereichsschichten der Kemmeratmosphäre oder aus Behältern mit speziell konditionierter Luft einzuatmen.

Die Atemmaske kann selbstverständlich als Halb- oder Vollmaske ausgebildet sein, wobei im letztgenannten Fall der Maskenkörper die Augen und gegebenenfalls den gesamten Kopf des Benutzers einbeziehen kann. Dies richtet sich nach den jeweiligen Einsatzbedingungen.

Ausführungsbeispiele sind nachstehend beschrieben und durch Skizzen erläutert.

Es zeigen:
Figur 1 eine in einer teilweise dargestellten Rettungskugel sitzende Person mit Atemmaske und Filtereinrichtung,
Figur 2 eine Mund und Nase bedeckende und am Kopf eines Benutzers befestigte Halbmaske und daran angeschlossener Filtereinrichtung mit Schlauch.

In Figur 1 ist in einer nur teilweise dargestellten Rettungskugel 1 eine auf einem Sitz 2 ruhende Person 3 dergestellt, welche eine Mund und Nase abdeckende Atemmaske 4 trägt, an die ein flexibler Schlauch 5 mit einer Filtereinrichtung 6 angeschlossen ist. Das Einatmen der in der Rattungsksugel 1 befindlichen Umgebungsluft 7 erfolgt dabei durch ein unmittelbar vor der Nase und über den Mund angeordnetes Einatemventil 8, das Ausatmen durch mit darunter angeordnetes Ausatemventil 9 (siehe auch Figur 2). Die beim Ausatmen mit Kohlendioxid C0₂ angereicherte Luft gelangt durch das Ausatemventil 9, den Schlauch 5 und die Filtereinrichtung 6 in die Atmosphäre 7 der Rettungskugel 1. Dabei wird das in der Ausatemluft enthaltene C0₂ in der Filtereinrichtung 6 mittels Lithiumhydroxid (LiOH)-Granulat gebunden. Am über dem Ausatemventil 9 angeordneten Einatemventil 8 ist ein weiterer flexibler Schlauch 11 anschließbar, der z.B. an die Wand 12 der Rettungskugel 1 gehängt oder an einen mit speziell konditionierter Luft 13 gefüllten Behälter 14 oder an eine von außen zugeführte Leitung 15 angeschlossen werden kann.

Aus Figur 2 ist, vergrößert dargestellt, eine die Nase und den Mund bedeckende und am Kopf 18 einer Person 3 (Figur 1) durch Tragriemen 19 befestigte, als Halbmaske ausgebildete Atemmaske 4 ersichtlich.

Die Atemmaske 4 weist gemäß Figur 1 am nahe der Nase und über den Mund angeordneten Mundstück das Einatemventil 8 und darunter das Ausatemventil 9 auf, an welchem der flexible Schlauch 5 angeschlossen ist. An dem, dem Ausatemventil 9 gegenüberliegenden Schlauchende, ist eine Filtereinrichtung 6 angeschlossen. Die Filtereinrichtung 6 besteht aus einem auswechselbaren Kartuschenkörper 26 mit Schlauchanschluß 24, einem Filtermaterial 25 (z.B. Lochblech oder Netzwerk mit Textilgewebe und dem dazwischen angeordneten Lithiumhydroxid (LiOH)-Granulat. Die Ein- und Ausatmung erfolgt dabei gemäß den in den Figuren angegebenen Pfeilrichtungen.

## Patentansprüche

1. Atemmaske, enthaltend ein Einatemventil und ein Ausatemventil mit Filtereinrichtung, dadurch gekennzeichnet, daß die Filtereinrichtung (6) aus einer auswechselbaren Kartusche (26) besteht, die Lithiumhydroxid (LiOH) zur Bindung von Kohlendioxid (C0₂) enthält, und ausschließlich am Ausatemventil oder an einem am Ausatemventil anschließbaren flexiblen Schlauch vorgesehen ist.

2. Atemmaske nach Anspruch 1, dadurch gekennzeichnet, daß die Filtereinrichtung (6) aus einer Kombination aus LiOH-Granulat und einem Gewebe als Filtermaterial (25) besteht.

3. Atemmaske nach Anspruch 2, dadurch gekennzeichnet, daß das Filtermaterial (25) in seiner Durchlässigkeit auf das LiOH-Granulat abgestimmt ist.

4. Atemmaske nach Ansprüchen 1 bis 3, gekennzeichnet durch die Ausbildung als Halb-oder Vollmaske.

5. Atemmaske nach den Ansprüchen 1 bis 4, dadurch gekennzeichnet, daß ein flexibler Schaluch (11) am Einatemventil (8) anschließbar ist.

## Revendications

1. Masque respiratoire comprenant une soupape d'inspiration et une soupape d'expiration avec dispositif filtrant, caractérisé en ce que le dispositif filtrant (6) est constitué par une cartouche (26) interchangeable qui contient de l'hydroxyde de lithium (LiOH) pour la liaison de dioxyde de carbone (C0₂) et qui est prévue exclusivement sur la soupape d'expiration ou sur un tuyau flexible pouvant être raccordé à la soupape d'expiration.

2. Masque respiratoire selon la revendication 1, caractérisé en ce que le dispositif filtrant (6) se compose d'une combinaison de granulés de LiOH et d'un tissu en tant que matière filtrante (25).

3. Masque respiratoire selon la revendication 2, caractérisé en ce que la perméabilité de la matière filtrante (25) est adaptée aux granulés de LiOH.

4. Masque respiratoire selon l'une des revendications 1 à 3, caractérisé en ce qu'il est conformé en demimasque ou en masque complet.

5. Masque respiratoire selon l'une des revendications 1 à 4, caractérisé en ce qu'un tuyau flexible (11) peut être raccordé à la soupape d'inspiration (8).

## Claims

1. Breathing mask, comprising an inhaling valve and an exhaling valve with a filter device, characterised in that the filter device (6) consists of a replaceable cartridge (26) containing lithium hydroxide (LiOH) for the absorption of carbon dioxide (C0₂), and is provided exclusively on the exhaling valve or on a flexible hose which can be connected to the exhaling valve.

2. Breathing mask as claimed in claim 1, characterised in that the filter device (6) consists of a combination of LiOH granulated material and cloth as the filter material (25).

3. Breathing mask as claimed in claim 2, characterised in that the permeability of the filter material (25) is adapted to the LiOH granulated material.

4. Breathing mask as claimed in claims 1 to 3, characterised by its being in the form of a half- or full mask.

5. Breathing mask as claimed in claims 1 to 4, characterised in that a flexible hose (11) can be connected to the inhaling valve (8).
